# EUROPÄISCHE PATENTSCHRIFT

(11) **EP 0 616 957 B1**
(45) Veröffentlichungstag und Bekanntmachung des Hinweises auf die Patenterteilung: **21.10.1998**
(21) Anmeldenummer: 94250074.5
(22) Anmeldetag: 24.03.1994
(51) Int. Cl.: B65F 1/14

(54) **Aufnahmevorrichtung für Müllbehälter**
Holding device for refuse receptacles
Dispositif de support pour poubelles

(30) Priorität: 26.03.1993 DE 9305007 U
(43) Veröffentlichungstag der Anmeldung: 28.09.1994
(73) Patentinhaber: Naber, Ingrid, 48527 Nordhorn (DE); Naber, Hans-Joachim, 48527 Nordhorn (DE); Sagel, Thomas, 33034 Brakel-Erkeln (DE)
(72) Erfinder: Mundhenke, Erich, 31867 Pohle (DE)
(74) Vertreter: Hanewinkel, Lorenz, Dipl.-Phys.

(56) Entgegenhaltungen:
- EP-A- 0 276 339
- EP-A- 0 409 062
- EP-A- 0 423 515
- DE-C- 3 329 471
- DE-U- 8 812 242
- DE-U- 9 202 254
- DE-U- 9 300 021

## Beschreibung

Die Erfindung betrifft eine Aufnahmevorrichtung für mehr als einen Abfallbehälter unter einer Arbeitsplatte mit einem kreissegmentförmig ausgebildeten Stellboden, der unter der Arbeitsplatte um eine vertikale Achse ausschwenkbar ist, wozu an einer Seitenwand unter der Arbeitsplatte benachbart einer vorderen Tür anschraubbare Lagermittel mit übereinander im Abstand angeordneten Lagerstellen vorgesehen sind und der Stellboden mit zwei korrespondierenden Lagerteilen ausgestattet ist, mittels welcher er mit den Lagerstellen schwenkbar verbunden ist.

Eine derartige Aufnahmevorrichtung ist aus der DE 88 12 242 U1 bekannt. Bei dieser sind auf einem schwenkbaren Stellboden mehrere Müllbehälter angeordnet. Der Stellboden kann mit der dem Schwenklager benachbart angeschlagenen Tür mitschwenkend verbunden werden. Zur guten Raumausnutzung sind unterschiedlich hohe Müllbehälter vorgesehen, die segmentförmig und ringförmig um die Schwenkachse orientiert angeordnet sind. An jedem Behälter ist ein Deckel vorgesehen, so daß dieser oder diese beim Beschicken und Entleeren nach den Herausschwenken abgenommen werden muß/müssen.

Weiterhin ist aus der DE 93 00 021 U1 eine Einbau-Müllbehälteranordnung bekannt, die eine vertikale Schwenkachse aufweist, wobei jeweils Paare von Lagerstellen an einem seitlich zu montierenden Bügel vorgesehen sind, an denen jeweils übereinander angeordnete Behälter schwenkbar und leicht herausnehmbar eingehängt sind, wodurch einzeln ein Ausschwenken und auch einzeln ein Herausnehmen zwecks Reinigung und Entleerung möglich ist. Die Abdeckung des oberen Behälters ist lose aufgesetzt und muß jeweils geöffnet werden.

Weiterhin ist aus der EP 0 423 515 A1 ein um eine vertikale Achse schwenkbares Müllgefäß bekannt, das aus den Schwenklagerstellen herausnehmbar ist. Die Abdeckung ist über eine horizontale Achse am Halter herausnehmbar angelenkt, und über Steuermittel ist sie bei eingeschwenktem Müllgefäß geschlossen gehalten und bei ausgeschwenktem Müllgefäß geöffnet gehalten. Die Abdeckung benötigt beim Aufschwenken Einbauplatz, und sie ist nicht als leicht zugängliche Ablage nutzbar.

Weiterhin sind aus dem DE-GM 92 05 344 und aus der DE-OS 34 28 606 selbständige Abfalleimer bekannt, bei denen herausnehmbare Einsätze auf einem karussellartig drehbaren Stellboden angeordnet sind, wobei die Konstruktion so ist, daß für alle Einsätze eine gemeinsame Abdeckung vorgesehen werden kann. Häufig fehlt jedoch in Küchen der notwendige Platz, um zusätzlich einen selbständigen Abfallbehälter aufstellen zu können. Für das Einstellen in einen Schrank haben diese Abfallbehälter häufig nicht die passenden Abmessungen, insbesondere wenn der Abfallbehälter in einen Spülenschrank eingestellt werden soll, was häufig der Fall ist. Außerdem sind in diesem Fall zwei Arbeitsgänge erforderlich, um Zugang zu dem gewünschten Einsatz zu erhalten, nämlich zunächst das Öffnen der Tür und dann das Drehen des Stellbodens, um an den gewünschten Behälter zu gelangen.

Aufgabe der vorliegenden Erfindung ist es, die eingangs bezeichnete leicht montierbare Anordnung mehrerer Müllbehälter bei guter Einbauraumausnutzung bedienungsmäßig zu vereinfachen.

Die Lösung besteht darin, daß die Lagerteile am Stellboden so ausgestaltet sind, daß sie aus den fest angeordneten Lagerstellen lösbar und mit ihnen wieder verbindbar sind, und daß eine Abdeckung der Abfallbehälter an dem Lagermittel um die vertikale Achse mit vertikal beabstandeten Lagerteilen in korrespondierenden Lagerstellen schwenkbar sowie vertikal verschieblich und lösbar und mit ihnen wieder verbindbar gehaltert ist und durch Arretierungsmittel beim Ausschwenken des Stellbodens zurückgehalten ist, wobei auch an diesem und an der Abdeckung angeordnete Mittel letztere parallel zu sich selbst anheben.

Vorteilhafte Ausgestaltungen sind in den Unteransprüchen angegeben.

Die Montage der Aufnahmevorrichtung ist einfach, weil lediglich das Lagermittel an die Schrankseitenwand bzw. an die Stütze und wahlweise zusätzlich ein Stützlager an den Boden anzuschrauben ist. Anschließend muß dann nur noch die Verbindung zwischen dem Stellboden und der Lagerung hergestellt werden. Die Variante mit zusätzlichen Stützlager am Boden hat den Vorteil, daß das Gewicht des Stellbodens mit den aufgestellten Abfallbehältern zum großen Teil in den Boden abgeleitet wird.

Bei der Erfindung ist die Abdeckung ebenfalls mit zwei Lagerteilen ausgestattet und mittels dieser mit dem Lagermittel verbindbar. Die Abdeckung und der Stellboden sind somit, z. B. für Reinigungszwecke, jeweils mit einem Handgriff aus der Lagerung abhebbar. Sie bilden mit dem Lagermittel und gegebenenfalls dem Stützlager einen Bausatz, der als solcher im Handel verkauft und vom Käufer eingebaut werden kann.

Es sind Arretierungsmittel vorgesehen, durch die die Abdeckung beim Ausschwenken des Stellbodens an einer Schwenkbewegung gehindert ist. Dabei ist es zweckmäßig, an der Abdeckung und/oder dem Stellboden Mittel anzubringen, durch die die Abdeckung beim Ausschwenken des Stellbodens anhebbar ist. Hierdurch wird gewährleistet, daß die Behälter im eingeschwenkten Zustand durch die Abdeckung verschlossen und damit Geruchsbelästigungen vermieden werden.

Zweckmäßigerweise besteht das Lagermittel aus einem an die Seitenwand des Schranks oder an die Stütze anschraubbaren, mit Aufnahmelöchern versehenen Lagerbügel, während die Lagerteile des Stellbodens aus Zapfen und die Lagerteile der Abdeckung aus einem Zapfen bzw. einem Aufnahmeloch bestehen.

Um eine beste Raumausnutzung zu erhalten, nimmt der Stellboden einen Winkel von 90° ein, wobei die Abfallbehälter vorzugsweise einen Teilring im radial äußeren Bereich des segmentförmigen Stellbodens bilden. Dabei können in dem Teilring drei Abfallbehälter angeordnet werden.

Ferner ist zweckmäßigerweise im radial inneren Bereich des segmentförmigen Stellbodens ein weiterer segmentförmiger Abfallbehälter angeordnet, so daß die gesamte Fläche des segmentförmigen Stellbodens ausgenutzt wird und so vier Abfallbehälter zur Verfügung stehen, die in der Regel für die Abfalltrennung ausreichen.

In weiterer Ausgestaltung der Erfindung besitzen die Abfallbehälter im radial äußeren Bereich des Stellbodens eine geringere Höhe als der Abfallbehälter im radial inneren Bereich. Hierdurch ist es möglich, einen Einbau auch in Spülenschränke nachträglich vorzunehmen.

Um die Abfallbehälter auf dem Stellboden zu lokalisieren, kann dieser eine umlaufende Außenwand und Zwischenwände zur Definition der Lage der Abfallbehälter enthalten. Die Außenwand und die Zwischenwände können dabei durch starre Drahtprofile gebildet werden.

Ferner ist es von Vorteil, wenn die Abdeckung auf ihrer Oberseite mit einem oder mehreren Ablagefächern versehen wird.

Vorzugsweise wird der Stellboden mit der Schranktür fest oder lösbar verbunden, damit das Ausschwenken des Stellbodens beim Öffnen der Schranktür gewährleistet ist.

Die Erfindung wird nachfolgend anhand von in der Zeichnung dargestellten Ausführungsbeispielen näher erläutert, wobei die Figuren 2, 6 und 7 eine Aufhängung ohne Benützung der Erfindung zeigen, die in den Figuren 8a und 8b dargestellt ist.
- Fig. 1: einen in einen Spülenschrank eingebauten erfindungsgemäßen Stellboden mit geöffneter Tür;
- Fig. 2: den Stellboden von Fig. 1 in eingeschwenktem Zustand bei abgenommener Tür ohne Benützung der Erfindung
- Fig. 3: eine Draufsicht auf den Stellboden mit den Müllbehältern im eingeschwenkten Zustand und mit fehlender Abdeckung;
- Fig. 4: eine Draufsicht auf den Stellboden im ausgeschwenkten Zustand und mit im Schrank verbliebener Abdeckung;
- Fig. 5: die Kopplung des Stellbodens mit der Schanktür;
- Fig. 6: den Stellboden ohne Benützung der Erfindung im eingeschwenkten Zustand mit umlaufender Außenwand;
- Fig. 7: eine Lageranordnung ohne Benützung der Erfindung mit Stützlager am Boden im ausgehobenen Zustand von Stellboden und Abdeckung;
- Fig. 8a: die Lageranordnung gemäß der Erfindung ohne Stützlager am Boden im zusammengebauten Zustand und
- Fig. 8b: die Lageranordnung von Fig. 8a in ausgehobenem Zustand.

Fig. 1 zeigt einen Küchen-Unterschrank 1, der unterhalb einer Arbeitsplatte 2 angeordnet ist, in der sich eine Spüle 3 befindet. Mit der Tür 4 des Unterschrankes ist ein Stellboden 5 aus dem Schrank ausschwenkbar, der kreissegmentförmig ausgebildet ist und sich über einen Winkel von 90° erstreckt. Auf dem Stellboden 5 befinden sich im radial äußeren Bereich drei einen Teilring bildende Abfallbehälter 6. Im radial inneren Bereich des segmentförmigen Stellbodens 5 ist ein weiterer segmentförmiger Abfallbehälter 7 angeordnet, so daß die vier Abfallbehälter die Fläche des Stellbodens 5 voll ausfüllen und damit eine optimale Ausnutzung des hinter der Tür verfügbaren Raums erfolgt.

Auf dem Stellboden 5 sind Zwischenwände 8 angeordnet, um die Lage der Abfallbehälter 6, 7 zu definieren. Ferner weist der Stellboden 5 eine umlaufende Außenwand auf, die bei dem Ausführungsbeispiel gemäß Fig. 1 wie die Zwischenwände 8 durch starre Drahtprofile 9 gebildet wird.

Oberhalb der Abfallbehälter 6, 7 befindet sich eine für alle Abfallbehälter gemeinsame Abdeckung 10, die gleichachsig mit den Abfallbehältern nach außen schwenkbar ist. Die Abdeckung kann, wie dargestellt, durchgehend ausgebildet sein, jedoch kann sie auch aus miteinander verbundenen einzelnen Abdeckungen für die Abfallbehälter bestehen.

Um die Abfallbehälter in dem Spülen-Unterschrank unterbringen zu können, haben die Abfallbehälter 6 im radial äußeren Bereich des Stellbodens eine geringere Höhe als der Abfallbehälter 7 im radial inneren Bereich. Demzufolge ist auch die Abdeckung 10 stufenförmig ausgebildet und besitzt dadurch einen unteren und oberen Abschnitt 11 bzw. 12. Durch aufragende Seiten bzw. Stirnflächen werden Ablagefächer 13 in der Abdeckung 10 gebildet, in denen Küchenutensilien abgelegt werden können.

Wie Fig. 2 zeigt, wird durch die abgestufte Ausbildung der Abfallbehälter und der Abdeckung die Unterbringung in dem Spülen-Unterschrank 1 ermöglicht, ohne daß die Ausschwenkbewegung durch den Spülen-Ablauf 14 behindert wird.

Aus Fig. 3 ist ersichtlich, daß ein Mitnehmerzapfen 15, der an dem Stellboden 5 befestigt ist, bei der Ausschwenkbewegung der Tür 4 im Langloch eines an der Tür befestigten Mitnehmers 16 gleitet, um die Ausgleichbewegung des Stellbodens relativ zur Tür beim Ausschwenken aufzunehmen. Dies ist in Fig. 5 in Einzelheiten dargestellt.

Fig. 6 zeigt ein weiteres Ausführungsbeispiel, bei dem der Stellboden anstelle von Drahtprofilen eine massive Außenwand 28 enthält.

Im Ausführungsbeispiel gemäß Fig. 7 ist ein Lagerbügel 19 so an die Seitenwand des Schranks 1 angeschraubt, daß eine Beeinträchtigung der Schwenkbewegung des Stellbodens 5 durch die Türscharniere 20 ausgeschlossen ist. Der Lagerbügel 19 besitzt zwei Aufnahmelöcher 18, 28. Auf den Boden des Schranks 1 ist weiterhin ein Stützlager 24 mittels einer Schraube 22 angeschraubt, welches ein nicht weiter dargestelltes Sackloch besitzt. Stützlager 24 und Lagerbügel 19 sind so montiert, daß das Sackloch und die Aufnahmelöcher 18, 28 miteinander in der Drehachse 23 fluchten.

Der Stellboden 5 besitzt zwei Zapfen 26, 27 als Lagerteile, wobei im montierten Zustand der Zapfen 27 in das Sackloch des Stützlagers 24 und der Zapfen 26 in das Aufnahmeloch 18 des Lagerbügels 19 eingreift. Das Stützlager 24 hat den Vorteil, daß die vertikale Belastung durch den Stellboden 5 und die Abfallbehälter 5, 7 vom Schrankboden aufgenommen wird.

Die Abdeckung 10 ist ebenfalls mit zwei Lagerteilen, nämlich einem Zapfen 25 und einem Aufnahmeloch 17, ausgestattet. Im eingehängten Zustand greift der Zapfen 25 in das obere Aufnahmeloch 28 des Lagerbügels 19 ein, während das Aufnahmeloch 17 den nach oben überstehenden Zapfen 26 des Stellbodens 5 aufnimmt.

Aus den Fig. 8a, b geht die Lagerung von Stellboden 5 und Abdeckung 10 nach der Erfindung hervor.

Die Ausführung gemäß den Figuren 8a, b unterscheidet sich von dem vorhergehenden dadurch, daß das Stützlager 24 durch ein weiteres Aufnahmeloch 30 des Lagerbügels 19 ersetzt wurde. Dies erleichtert den Einbau, da die Aufnahmelöcher 28, 18, 30 als Bestandteile nur eines Bauteils automatisch in der Flucht liegen.

So sind auch zweckmäßig zwischen dem Stellboden 5 und der Abdeckung 10 Mittel vorgesehen sind, die bewirken, daß beim Ausschwenken des Stellbodens 5 die Abdeckung 10 parallel zu sich selbst, z. B. durch eine Kurvenführung, angehoben wird, so daß beim Zurückschwenken des Stellbodens 5 die Abdeckung 10 die Abfallbehälter 6 und 7 verschließt und damit Geruchsbelästigungen vermieden werden.

Die erfindungsgemäße Aufnahmevorrichtung muß nicht, wie dargestellt, in einen Schrank eingebaut werden. Sie kann auch unter einer Arbeitsplatte oder einer Werkbank an einer vertikalen Stütze ausschwenkbar gelagert werden.

Statt einer Lagerung des Stellbodens 5 unter der Abdeckung 10 mittels in Ausnehmungen eingreifender Zapfen kann eine Lagerung auch durch im Lagerbügel 19 angebrachte vertikale Langlöcher erfolgen, die am unteren Ende auf die Größe eines Schraubkopfes erweitert sind, so daß der Lagerbügel mit den übrigen Teilen der Baueinheit auf die Köpfe von in der Seitenwand des Schranks oder die vertikale Stütze eingedrehte Schrauben aufgesteckt und dann durch Abwärtsbewegung in den schmalen Teilen der Langlöcher arretiert werden können. Auch eine Lagerung nach Art eines Bajonettverschlusses wäre denkbar.

## Patentansprüche

1. Aufnahmevorrichtung für mehr als einen Abfallbehälter (6, 7) unter einer Arbeitsplatte (2) mit einem kreissegmentförmig ausgebildeten Stellboden (5), der unter der Arbeitsplatte (2) um eine vertikale Achse (23) ausschwenkbar ist, wozu an einer Seitenwand unter der Arbeitsplatte (2) benachbart einer vorderen Tür (4) anschraubbare Lagermittel (19, 24) mit übereinander im Abstand angeordneten Lagerstellen (18, 30) vorgesehen sind und der Stellboden mit zwei korrespondierenden Lagerteilen (26, 27) ausgestattet ist, mittels welcher er mit den Lagerstellen (18, 30) schwenkbar verbunden ist, dadurch gekennzeichnet, daß die Lagerteile (26, 27) am Stellboden (5) so ausgestaltet sind, daß sie aus den fest angeordneten Lagerstellen (30, 18) lösbar und mit ihnen wieder verbindbar sind, und daß eine Abdeckung (10) der Abfallbehälter (6, 7) an dem Lagermittel (19) um die vertikale Achse (23) mit vertikal beabstandeten Lagerteilen (25, 17) in korrespondierenden Lagerstellen (28, 26) schwenkbar sowie vertikal verschieblich und lösbar und mit ihnen wieder verbindbar gehaltert ist und durch Arretierungsmittel beim Ausschwenken des Stellbodens (5) zurückgehalten ist, wobei auch an diesem und an der Abdeckung (10) angeordnete Mittel letztere parallel zu sich selbst anheben.

2. Aufnahmevorrichtung nach einem der vorstehenden Ansprüche, dadurch gekennzeichnet, daß das Lagermittel aus einem mit Aufnahmelöchern (28, 18, 30) versehenen Lagerbügel (19) besteht und die Lagerteile des Stellbodens (5) aus Zapfen (26, 27) und die Lagerteile der Abdeckung (10) aus einem Zapfen (25) und einem Aufnahmeloch (17) für einen an einem Lager des Stellbodens (5) befindlichen Drehzapfen bestehen.

3. Aufnahmevorrichtung nach einem der Ansprüche 1 oder 2, dadurch gekennzeichnet, daß der Stellboden (5) einen Winkel von etwa 90° einnimmt.

4. Aufnahmevorrichtung nach einem der Ansprüche 1 bis 3, dadurch gekennzeichnet, daß die Abfallbehälter (6) einen Teilring im radial äußeren Bereich des segmentförmigen Stellbodens (5) bilden.

5. Aufnahmevorrichtung nach Anspruch 4, dadurch gekennzeichnet, daß in dem Teilring drei Abfallbehälter angeordnet sind.

6. Aufnahmevorrichtung nach einem der vorhergehenden Ansprüche, dadurch gekennzeichnet, daß im radial inneren Bereich des segmentförmigen Stellbodens (5) ein weiterer segmentförmiger Abfallbehälter (7) angeordnet ist.

7. Aufnahmevorrichtung nach einem der vorhergehenden Ansprüche, dadurch gekennzeichnet, daß die Abfallbehälter (6) im radial äußeren Bereich des Stellbodens (5) eine geringere Höhe besitzen als der Abfallbehälter (7) im radial inneren Bereich.

8. Aufnahmevorrichtung nach einem der vorhergehenden Ansprüche, dadurch gekennzeichnet, daß der Stellboden (5) eine umlaufende Außenwand (9, 28) aufweist.

9. Aufnahmevorrichtung nach einem der vorhergehenden Ansprüche, dadurch gekennzeichnet, daß auf dem Stellboden (5) Zwischenwände (8) zur Definition der Lage der Abfallbehälter (6, 7) vorgesehen sind.

10. Aufnahmevorrichtung nach Anspruch 8 und 9, dadurch gekennzeichnet, daß die Außenwand und die Zwischenwände (8) durch starre Drahtprofile (9) gebildet werden.

11. Aufnahmevorrichtung nach einem der vorhergehenden Ansprüche, dadurch gekennzeichnet, daß die Abdeckung (10) auf ihrer Oberseite mit einem oder mehreren Ablagefächern (13) versehen ist.

12. Aufnahmevorrichtung nach einem der vorhergehenden Ansprüche, dadurch gekennzeichnet, daß der Stellboden (5) mit der Schranktür (4) fest oder lösbar verbunden ist.

13. Aufnahmevorrichtung nach einem der vorhergehenden Ansprüche, dadurch gekennzeichnet, daß der Stellboden (5), die Abdeckung (10) und die Lagermittel (19, 24) eine nachträglich montierbare Baueinheit bilden.

14. Aufnahmevorrichtung nach einem der vorhergehenden Ansprüche, dadurch gekennzeichnet, daß zusätzlich zu der Abdeckung (10) jeder Abfallbehälter (6, 7) mit einem eigenen Deckel versehen ist.

## Claims

1. Storage arrangement for more than one refuse container (6, 7) beneath a work top (2), comprising a rack base (5) in the form of a segment of a circle, which is adapted to be swung out beneath the work top (2) about a vertical axis (23), to which end screw-in mounting means (19, 24) with mounting locations (18, 30) spaced one above the other are provided on a side wall beneath the work top (2) adjacent to a front door (4) and the rack base is equipped with two corresponding mounting elements (26, 27) by means of which the base is connected to the mounting locations (18, 30) in a manner enabling it to be swivelled, characterised in that the mounting elements (26, 27) are configured on the rack base (5) in such a way that they can be removed from the fixed mounting locations (30, 18) and connected back to them, and that a cover (10) for the refuse containers (6, 7) is held on the mounting means (19) so as to be able to swivel about the vertical axis (23) with vertically spaced mounting elements (25, 17) in corresponding mounting locations (28, 26) and is also held in manner enabling it to be vertically displaced and removed and connected back to them and is held back by locking means when the rack base (5) is swung out, with means arranged likewise on said base and on the cover (10) raising the cover parallel to themselves.

2. Storage arrangement according to one of the preceding claims, characterised in that the mounting means consists of a mounting bracket (19) provided with receiving holes (28, 18, 30) and the mounting elements of the rack base (5) consist of pins (26, 27) and the mounting elements of the cover (10) consist of a pin (25) and a receiving hole (17) for a pivot pin situated on a mounting for the rack base (5).

3. Storage arrangement according to either claim 1 or 2, characterised in that the rack base (5) adopts an angle of around 90°.

4. Storage arrangement according to any of claims 1 to 3, characterised in that the refuse containers (6) form a partial ring in the radially outer zone of the segment-shaped rack base (5).

5. Storage arrangement according to claim 4, characterised in that three refuse containers are arranged in the partial ring.

6. Storage arrangement according to any of the preceding claims, characterised in that a further segment-shaped refuse container (7) is arranged in the radially inner zone of the segment-shaped rack base (5).

7. Storage arrangement according to any of the preceding claims, characterised in that the refuse containers (6) are lower in height in the radially outer zone of the rack base (5) than the refuse container (7) in the radially inner zone.

8. Storage arrangement according to any of the preceding claims, characterised in that the rack base (5) has an external wall (9, 28) running all round.

9. Storage arrangement according to any of the preceding claims, characterised in that partition walls (8) are provided on the rack base (5) for defining the position of the refuse containers (6, 7).

10. Storage arrangement according to claims 8 and 9, characterised in that the external wall and the partition walls (8) are formed by rigid wire profiles (9).

11. Storage arrangement according to any of the preceding claims, characterised in that the cover (10) is provided on its surface with one or more storage compartments (13).

12. Storage arrangement according to any of the preceding claims, characterised in that the rack base (5) is joined in a fixed or removable manner to the cupboard door (4).

13. Storage arrangement according to any of the preceding claims, characterised in that the rack base (5), the cover (10) and the mounting means (19, 24) form an add-on constructional unit.

14. Storage arrangement according to any of the preceding claims, characterised in that in addition to the cover (10) each refuse container (6, 7) is provided with its own lid.

## Revendications

1. Porte-poubelles pour plus d'un collecteur d'ordures (6, 7) installé sous une surface de travail (2) et comprenant une base inférieure d'appui (5) pivotant autour d'un axe vertical (23), des supports vissés (19, 24) étant prévus sur une paroi latérale sous la surface de travail (2), près d'une porte avant (14), avec des bagues (18, 30) superposées à distance les unes des autres et la base inférieure d'appui (5) étant équipée de deux tiges (26, 27) correspondantes, à l'aide desquelles elle est reliée pivotante aux bagues (18, 30),
caractérisé en ce que
les tiges (26, 27) équipant la base inférieure d'appui (5) sont conçues de sorte à pouvoir être retirées hors des bagues (30, 18) fixes et y être replacées de nouveau, et
qu'un couvercle (10) de poubelles (6, 7), raccordé au support (19), peut être pivoté autour de l'axe vertical (23) à l'aide des éléments de montage (25, 17), écartés verticalement l'un de l'autre, et des éléments de montage (28, 26) correspondants, ce couvercle (10), déplaçable et amovible, étant retenu par des organes de blocage lors du pivotement de la base inférieure d'appui (5), qui, tout comme le couvercle (10) est pourvu de dispositifs qui soulèvent ce dernier parallèmement à lui-même.

2. Porte-poubelles selon la revendication précédente,
caractérisé en ce que
les éléments de montage consistent en un étrier de support (19) pourvu d'évidements de réception (28, 18, 30), la base d'appui (5) étant équipée de tiges (26, 27) et le couvercle (10) d'une tige (25) et d'un évidement de réception (17) accueillant un pivot qui équipe un élément de montage de la base d'appui (5).

3. Porte-poubelles delon la revendication 1 ou 2,
caractérisé en ce que
la base d'appui (5) couvre un angle d'environ 90°.

4. Porte-poubelles selon l'une des revendications 1 à 3,
caractérisé en ce que
les poubelles (6) forment une couronne partielle dans la zone radialement extérieure de la base d'appui (5) en forme de segment.

5. Porte-poubelles selon la revendication 4,
caractérisé en ce que
trois poubelles sont disposées dans la couronne partielle.

6. Porte-poubelles selon l'une des revendications précédentes,
caractérisé en ce que
une autre poubelle en forme de segment /7) est disposée dans la zone radialement intérieure de la base d'appui (5) en forme de segment.

7. Porte-poubelles selon l'une des revendications précédentes,
caractérisé en ce que
les poubelles (6), disposées dans la zone radialement extérieure sont moins hautes que la poubelle (7) en forme de segment, disposée dans la zone radialement intérieure.

8. Porte-poubelles selon l'une des revendications précédentes,
caractérisé en ce que
la base d'appui (5) est pourvue d'une paroi extérieure, continue (9, 28).

9. Porte-poubelles selon l'une des revendications précédentes,
caractérisé en ce que
des cloisons de séparation (8) sont prévues sur la base d'appui (5) pour définir la position des poubelles (6, 7).

10. Porte-poubelles selon les revendications 8 und 9,
caractérisé en ce que
la paroi extérieure et les cloisons intermédiaires (8) sont formées par des profilés rigides en fil métallique (9).

11. Porte-poubelles selon l'une des revendications précédentes,
caractérisé en ce que
le couvercle (10) est pourvu de cases de réception (13) sur son côté supérieur.

12. Porte-poubelles selon l'une des revendications précédentes,
caractérisé en ce que
la base d'appui (5) est reliée fixement ou de façon amovible à la porte (4) du placard.

13. Porte-poubelles selon l'une des revendications précédentes,
caractérisé en ce que
la base d'appui (5), le couvercle (10) et les éléments de montage (19, 24) constituent une unité pouvant être installée ultérieurement.

14. Porte-poubelles selon l'une des revendications précédentes,
caractérisé en ce que
chaque poubelle (6, 7) peut être équipée d'un couvercle individuel en plus du couvercle général (10).
